# EUROPÄISCHE PATENTSCHRIFT

(11) **EP 0 229 948 B1**
(45) Veröffentlichungstag und Bekanntmachung des Hinweises auf die Patenterteilung: **17.03.1993**
(21) Anmeldenummer: 86116724.5
(22) Anmeldetag: 02.12.1986
(51) Int. Cl.: G08C 15/12, G08C 25/00, B60R 16/02

(54) **Schaltungsanordnung zur seriellen Datenübertragung**
Circuit for serial data transmission
Circuit de transmission de données en série

(30) Priorität: 20.12.1985 DE 3545293
(43) Veröffentlichungstag der Anmeldung: 29.07.1987
(73) Patentinhaber: TEMIC TELEFUNKEN microelectronic GmbH, 74072 Heilbronn (DE); Bayerische Motoren Werke Aktiengesellschaft, 80788 München (DE)
(72) Erfinder: Hantsch, Hartmut, D-7107 Bad Friedrichshall (DE); Mahalek, Josef, D-8056 Neufahrn (DE); Thoma, Peter, Dr., D-8044 Hollern (DE)
(74) Vertreter: Maute, Hans-Jürgen, Dipl.-Ing.

(56) Entgegenhaltungen:
- EP-A- 0 153 434
- CA-A- 1 170 723
- US-A- 3 980 956
- US-A- 4 227 075
- ELECTRONIC DESIGN, Band 30, Nr. 8, 15. April 1982, Seite 209, Waseca, MN, Denville, New York, US; S. NEWMAN: "Receiver, transmitter, wire pair report status of 8 switches"
- TECHNISCH BULLETIN, Nr. 216, Juli 1973, Seiten 1,2, Koning en Hartman, Den Haag, NL; N.N.: "Telemetrie zonder overbodige ballast"

## Beschreibung

Die Erfindung betrifft eine elektronische Schaltungsanordnung zur seriellen Datenübertragung mit einer Sendeeinrichtung mit mehreren bitparallelen Eingangsinformationen, einer seriellen Datenübertragungsstrecke und einer Empfangseinrichtung, über die die übertragenen Daten in bitparallele Ausgangsinformationen zur Ansteuerung von Stellgliedern oder Logistikschaltkreisen entsprechend gewandelt werden, wobei auf der Datenübertragunsstrecke die zu übertragenden Daten ein Datenwort bilden, das sich aus einem Startimpuls, mehreren Informationseinheiten entsprechend der Anzahl der bitparallelen Eingangsinformationen, die einen Datenblock bilden, und einer definierten Datenpause zusammensetzt. Eine derartige Schaltungsanordnung ist prinzipiell aus DE-OS 34 10 082 bekannt. Ferner ist die übertragung von Daten im Zeitmultiplexverfahren aus Nachrichtentechnischen Fachberichten, "Fernwirktechnik V", Band 31, 1966, Verlag Vierweg, Braunschweig, Seite 6, bekannt. Aus "Technisch Bulletin Nr. 216" Juli 1973, Seiten 1 und 2, Koning en Hartmann ist eine Datenübertragungsstrecke bekannt, die sowohl sendeals auch empfangsseitig von 8 auf 16 bit erweitert wurde.

Die Umwandlung von bitparallelen Signalen in bitserielle Signale bzw. die Umkehrung dieses Vorgangs ist eine Notwendigkeit bei der Datenfernverarbeitung bzw. beim Fernschreibverkehr. Aber auch lokale Rechnerverbundnetzwerke bedienen sich dieser Umwandlung, wenn beispielsweise ein Terminal in einem anderen Gebäudetrakt als der Rechner installiert ist Bei Microprozessoren sind für diese Wandlung gesonderte Peripheriebausteine, sogenannte Universal Synchronous/Asynchronous Receiver/Transmitter (USART) verwendbar. Es sind aber auch Software-Lösungen bekannt, bei denen Standard I/O Ports zur Anwendung kommen können.

Bei der Übertragung von beispielsweise Fernschreibsignalen sind die zu übertragenden Daten durch den ASCII-Code (American Standard Code for Information Interchange) definiert und die Pegel auf den Übertragungsleitungen in besonderen Normen wie beispielsweise bei der Spannungsschnittstelle RS 232 (CCITT-Empfehlung von V24) normiert.

Für bestimmte Anwendungsbereiche wie beispielsweise in der Kraftfahrzeug-Elektronik ist eine Microprozessor-Lösung zur seriellen Datenübertragung zu aufwendig, wenn beispielsweise Schalterstellungen für verschiedene Verbraucher als parallele Eingangsinformationen in ein serielles Datenwort gewandelt werden sollen, um auf der Empfängerseite entsprechend den Schalterstellungen bitparallelen Relais als Stellglieder anzusteuern.

Eine Erweiterung der bitparallelen Eingangsinformationen erfolgt bei Microprozessoren über die I/O Ports mit einer entsprechenden Adressierung und einem softwaremäßigen Programmieraufwand.

Der vorliegenden Erfindung liegt die Aufgabe zugrunde, eine Schaltungsanordnung zur Wandlung von bitparallelen in bitserielle Daten und umgekehrt anzugeben, die wenig Schaltungsaufwand erfordert und ohne Softwareaufwand auskommt, und daß bei Bedarf die Anzahl der bitparallelen Eingangs- bzw. Ausgangsinformationen verändert werden können.

Diese Aufgabe wird erfindungsgemäß durch die Merkmale des Anspruches 1 gelöst.

Vorteile:
Die erfindungsgemäße Schaltungsanordnung hat den wesentlichen Vorteil, daß ohne Programmieraufwand und mittels gleichartiger Sende- und Empfangseinrichtungen im Hinblick auf die Kraftfahrzeug-Elektronik viele Steuerleistungen eines Kabelbaums eingespart werden können, die Datenübertragungssicherheit durch Mehrfachvergleich erhöht ist und eine Unterbrechnung der Datenübertragungsstrecke diagnostiziert werden kann.

Weitere vorteilhafte Ausgestaltungen der Erfindung ergeben sich aus den Unteransprüchen.

Ein Ausführungsbeispiel der Erfindung ist in den Figuren dargestellt und wird im folgenden näher beschrieben:

Es zeigen:
- Figur 1:: Ein Blockschaltbild mehrerer kaskadierter Sende- bzw. Empfangseinrichtungen zur seriellen Datenübertragung.
- Figur 2:: Den zeitlichen Verlauf eines Datenwortes.
- Figur 3:: Ein Blockschaltbild der Sendeeinrichtung.
- Figur 4:: Ein Blockschaltbild der Empfangseinrichtung.
- Figur 5:: Eine Schaltungsanordnung zur Speisespannungsversorgung der Sendeeinrichtung über die Datenübertragungsstrecke.
- Figur 6:: Ein Impulsschema für die Decodierschaltungen.
- Figur 7:: Beschaltung der Empfangseinrichtung.

Das in Figur 1 gezeigte Blockschaltbild setzt sich aus mehreren gleichartigen Sendeeinrichtungen Sₒ, S₁, ... Sₙ, einer Datenübertragungsstrecke Ü und mehreren Empfangseinrichtungen Eₒ, E₁ ... Eₙ zusammen.

Jede Sendeeinrichtung Sₙ besitzt eine gleiche Anzahl paralleler Eingangsinformationen I_{En}, im ausgeführten Beispiel sind es acht, die entsprechend der Anordnung der n Sendeeinrichtungen Sₙ sequentiell auf der Datenübertragungsstrecke Ü zu einem Datenwort zusammengefügt sind, wie es die Figur 2 zeigt. Auf der Empfängerseite werden in den zugeordneten Empfangseinrichtungen Eₙ die Eingangsinformationen I_{En} in die gleiche Anzahl entsprechender paralleler Ausgangsinformationen I_{An} gewandelt, um Relais als Stellglieder (St) oder direkt Logikschaltkreise anzusteuern.

Dabei besteht das Datenwort in Figur 2 aus einem Startimpuls SI mit einer Impulsdauer von beispielsweise 312 µs, dem sich mehrere Datenblöcke DB entsprechend der Anzahl der bitparallelen Eingangsinformationen anschließen, gefolgt von einer definierten Datenpause DP.

Ein Datenblock besteht dabei aus einem Synchronisationsbit mit beispielsweise 156 µs, einem anschließenden Informationsbit der gleichen Zeitdauer, gefolgt von zwei Nullbits zu je 156 µs Dauer.

Die Sendeeinrichtung S ist zu diesem Zweck wie in Figur 3 gezeigt aufgebaut:
Über eine Oszillator OSZ, der durch externe Beschaltung am Anschluß 0 in seiner Grundfrequenz beeinflußt werden kann, wird eine Taktfrequenz fₒ erzeugt, die über den einen Eingang eines ersten OR-Gatters OR₁ einer Frequenzteilerstufe T zugeführt ist. Dem anderen Eingang des OR-Gatters OR₁ kann ein externer Taktgeber über den Anschluß Takteingang TE zugeführt werden, insbesondere dann, wenn mehrere gleichartige Sendeeinrichtungen Sₙ kaskadiert werden und von nur einer Sendeeinrichtung, dem Master - beispielsweise Sₒ - der Takt für alle nachgeordneten Sendeeinrichtungen Sₙ abgeleitet wird. Dazu werden die Oszillatoreingänge Oₙ dieser nachgeordneten Sendeeinrichtungen mit Low-Potential verbunden, und sie arbeiten dann als sogenannte Slaves im Zusammenwirken mit dem Master.

Die nachfolgenden Erläuterungen beziehen sich auf ein Ausführungsbeispiel der Erfindung mit zwei gleichartigen Sende- bzw. Empfangseinrichtungen.

Die Frequenzteilerstufe T besteht dabei aus einer Kette von rückgekoppelten bistabilen Kippstufen, beispielsweise D-Flip-Flops, so daß verschiedene Frequenzteilerverhältnisse vorhanden sind, und die heruntergeteilten Frequenzlagen werden zur Bildung des Datenwortes über erfindungsgemäße Decodierschaltungen wie Startimpuls-Decoder SID, Kaskade-Rest-Decoder KD, Puls-Pausen-Decoder PPD, Freigabedecoder FD und Scan-Impuls-Decoder SCD miteinander verknüpft, daneben steuert die Frequenzteilerstufe T eine Verzögerungschaltung VZ an.

Das in Figur 6 gezeigte Impulsschema zeigt die Ausgangssignale der einzelnen Decodierschaltungen.

Aus der Taktfrequenz fₒ des Oszillator-Ausgangssignals gemäß Figur 6a werden über die Decodierschaltungen folgende Ausgangssignale erzeugt:
- Scan-Impulse für die Abfrage der Schalterstellungen gemaß Figur 6b bis 6i.
- Puls-Pausendecoder-Impuls gemäß Figur 6l.
- Startimpuls gemäß Figur 6k.
- Die Eingangsinformationen gemäß Figur 6m an einem Beispiel dargestellt.
- Freigabeimpulse gemäß Figur 6n.
- Die zwischengespeicherten Eingangsinformationen gemäß Figur 6o.
- Das eigentliche Datenwort wie es auf der Datenübertragungsstrecke ausgesendet wird, gemäß Figur 6p.
- Das Ausgangssignal des Kaskade-Reset-Decoders gemäß Figur 6q.

Das Zusammenwirken der einzelnen dekodierten Impulse geschieht folgendermaßen:

Jeder Scanimpuls SCIₙ des Scan-Impuls-Decoders SCD wird der Basis eines zugeordneten Transistores Tₙ in Figur 3 zugefühlt, dessen Emitter mit der Schnittstelle der Eingangssinformationsgeberschaltung verbunden wird. Der Anschluß-Pin für diese Eingangsinformation I_{En} ist außerdem über eine in Sperrichtung gepolte Zenerdiode gegen Bezugspotential geschaltet. Die Kollektoren aller Transistoren Tₙ sind zusammengeschaltet und dem invertierenden Eingang eines Komparators K₇ zugeführt. Dieser Eingang wird außerdem über einen Widerstand R₁ mit einer Betriebsspannungsversorgungseinheit U_{stab}/POR verbunden.

Die gleiche Betriebsspannungsversorgungseinheit speist einen Spannungsteiler aus den zwei Widerständen R₂, R₃, deren Verbindungsknotenpunkt dem nichtinvertierenden Eingang der Komparatorstufe K₇ zugeführt ist.

Zeigt die Eingangsinformation I_{En} zum Zeitpunkt des anstehenden Scan-Impulses SCIₙ einen logischen High-Pegel größer beispielsweise 2,5 V, wird dieser Zustand als geöffneter Schalter interpretiert und das Ausgangssignal des Komparators K₁ ist logisch Null bzw. Low-Potential. Umgekehrt, wenn die Eingangsinformation logisch Null ist oder auf Low-Pegel liegt, der Schalter also geschlossen ist, ist das Ausgangssignal des Komparators K₁ logisch 1 oder High-Pegel.

Die Ausgangssignale von Komparatorstufe K₇ und Freigabedecoder FD werden über ein AND-Gatter AND₁ verknüpft, dessen Ausgangssignal einem Eingang eines zweiten OR-Gatters OR₂ mit mehreren Eingängen zugeführt wird. Den weiteren Eingängen dieses OR-Gatters werden die Ausgangssignale des Startimpulsdecoders SID und des Puls-Pausendecoders PPD zugeführt. Über einen Verstärker V₁ mit dem Anschluß Dateneingang Slave DES, werden die Daten der nachgeordneten Sendeeinrichtung, beispielsweise S₁, welche als Slave betrieben wird, einem weiteren Eingang des OR-Gatters OR₂ zugeführt, dessen Ausgang eine Gegentaktendstufe GT ansteuert, deren Ausgangssignal das Datenwort auf der Datenübertragungsstrecke Ü darstellt.
Die Gegentaktendstufe GT wird zur Aussendung eines Datenwortes W unmittelbar nach dem Anlegen der Versorgungsspannung Uₛ über den Ausgang der Verzögerungsschaltung VZ für einen definierten Zeitraum blockiert, der durch Auszählen einer bestimmten Frequenzlage der Teilerstufe T festgelegt ist.

Das Ausgangssignal des Kaskade-Reset-Decoders KD wird über eine zweite Verstärkerschaltung V₂ dem Anschluß für den Kaskade-Reset Ausgang KRA zugeführt.

Über einen dritten Verstärker V₃ steht das Signal der Grundfrequenz fₒ am Anschluß des Taktausgangs TA an.

Der Speisespannungsversorgungseinheit U_{stab}/POR wird eine Versorgungsspannung Uₛ zugeführt, von der die stabilisierte Spannung U_{Stab} abgeleitet wird.

Das in Figur 6p gezeigte Datenwort W beginnt mit einem Startimpuls von beispielsweise 312 µs Dauer, ihm folgen acht Datenblöcke DB zu je 624 µs Dauer, wobei jeder Datenblock mit einem Synchronisationsbit von 156 µs Dauer beginnt. Ihm schließen sich die gescannten Eingangsinformationen I_{En} an, wobei eine logische 0 bedeutet, daß der betreffende Schalter geschlossen ist. Im Beispiel der Figur 6p ist also jeder zweite Schalter geschlossen. Auf das Informationsbit folgen zwei Nullbits zu je 156 µs.

Über die Master-Slave Programmierstufe MS können die Frequenzsteilerstufen T und der Puls-Pausendecoder PPD bei logischem Null-Pegel an ihrem Kaskade-Reset-Eingang KRE gesperrt und bei einem High-Pegel freigegeben werden. Die Umschaltung dieser Pegel wird bei kaskadierendem Betrieb im Master-Slave Modus durch das Kaskade-Reset-Signal vorgenommen, welches im Kaskadereset-Decoder KD erzeugt wird und am Kaskade-Reset-Ausgang KRA des Masters zur Verfügung steht, und der als Slave betriebenen, nachgeordneten Sendeeinrichtung zugeführt wird.

Als Datenübertragungsstrecke Ü kann eine galvanisch gekoppelte elektrische Verbindungsleitung eingesetzt werden. Es ist aber auch eine optoelektronische Übertragungsstrekke möglich, die auf der Senderseite beispielsweise aus einer Leuchtdiode LED besteht, die von der Gegentaktendstufe GT mit dem Anschluß DA des Datenausgangs der Sendeeinrichtung angesteuert wird.
Diese Leuchtdiode pulst das Datenwort W galvanisch getrennt beispielsweise über eine Glasfaser auf einen Phototransistor, der auf der Empfängerseite angeordnet ist und die nachgeschaltete Empfangseinrichtung ansteuert.

Der Dateneingang DE der Empfangseinrichtung E ist mit dem invertierenden Eingang einer Komparatorstufe K₆ und mit der Kathode einer in Sperrichtung gepolten Zenerdiode Z₂ verbunden, deren Anode mit Bezugspotential verbunden ist.
Der nichtinvertierende Eingang dieses Komparators ist über den Mittelabgriff eines Spannungsteilers, bestehend aus den Widerständen R5, R6, an eine Referenzspannung angeschlossen.

Durch den Komparator K₆ wird das empfangene Datenwort W zur Weiterverarbeitung in der Empfangseinrichtung E digital auf einen definierten Spannungspegel aufbereitet und einer Startimpuls-Erkennungsschaltung STE, einer Abtastimpuls-Erzeugerstufe AP und einem Eingang eines AND-Gatters AND₂ zugeführt. Das AND-Gatter AND₂ wird dann freigegeben, wenn in der Startimpuls-Erkennungs-Schaltung STE der Startimpuls detektiert wurde und mit diesem Signal der andere Eingang des AND-Gatters AND₂ angesteuert wird.Die Startimpuls-Erkennungsschaltung wird von einer heruntergeteilten Frequenzlage einer Frequenzteilerstufe der Empfangseinrichtung T_{E} angesteuert, in der nach dem Ende der Datenpause mit der ersten negativen Flanke durch Auszählen geprüft wird, ob eine Mindestimpulsdauer vorhanden ist, die als Startimpuls interpretiert werden kann. Die Frequenzteilerstufe T_{E} wird zu diesem Zweck von einer Oszillatorschaltung OSZ_{E} mit dem Anschluß O_{E} der Empfangseinrichtung angesteuert, deren Grundfrequenzlage f_{oE} ca. 4 mal so groß ist wie die der Sendeeinrichtung. Der Oszillator OSZ_{E} kann über den Ausgang eines Betriebsart-Speichers BA gesperrt oder freigegeben werden, indem dessen Anschluß, der Programmierpin PP, auf High oder Low-Potential gelegt wird.

Die Grundfrequenz f_{oE} des Oszillators OSZ_{E} wird zusätzlich einer Taktausgangsstufe TA mit dem Anschluß TA_{E} zugeführt, deren Funktion ebenfalls durch ein entsprechendes Steuersignal des Betriebsart-Speichers BA bestimmt wird.

Die Frequenzteilerstufe T_{E} steuert weitere Baugruppen der Empfangseinrichtung E mit verschieden heruntergeteilten Frequenzlagen an. Dazu gehöhren die Abtastimpuls-Erzeugerstufe AP, ein Daten-Ende-Decoder DED, der das Ende der übertragenen Daten erkennt und diesen Zeitpunkt einer Ablaufsteuerung A mitteilt.
Die Ablaufsteuerung A wird ebenfalls von verschiedenen Frequenzlagen der Teilerstufe T_{E} angesteuert. Die weitere Verarbeitung des empfangenen Datenwortes erfolgt über eine erste Zähleinrichtung Z₁, die über ein weiteres Ausgangssignal des Betreibsartspeichers BA angesteuert wird und dementsprechend die ersten acht bit als Master-Empfänger oder die zweiten acht bit als Slave-Empfänger auszählt. Daneben wird dem Zähler Z₁ noch das Ausgangssignal des AND-Gatters AND₂ zugeführt.

Der Ausgang des Zählers Z₁ und der Ausgang der Abtastimpuls-Erzeugerstufe AP steuern eine Datendecodier-Schaltung DD an, deren Steuerleitungen eine Verteilerfunktion übernehmen, indem sie einem nachgeschalteten Auffangspeicher SPA, der aus taktgesteuerten D-Flip-Flops besteht, an deren Takteingängen zugeführt werden. An allen Dateneingängen dieser D-Flip-Flops liegt dabei das Ausgangssignal des AND-Gatters AND₂ an, welches identisch ist mit dem Datenwort. Dadurch werden in die Flip-Flops des Auffangspeichers SPA nacheinander im Raster des Abtastimpulses nur die Eingangsinformationen I_{En} eingelesen und stehen somit als bitparallele Information zur Verfügung. Dem Auffangspeicher SPA ist ein identischer Zwischenspeicher SPZ nachgeschaltet.

Die in den Auffangspeicher SPA eingelesenen Informationen werden nach dem Erkennen des Datenendes mit dem Inhalt des Zwischenspeichers SPZ verglichen. Bei Äquivalenz wird ein zweiter Zähler Z₂, der als 4-er Zähler arbeitet, eine Stufe weitergezählt. Der Vergleich der Dateninhalte von Auffangspeicher SPA und Zwischenspeicher SPZ erfolgt in der Komparatorstufe K₁, die bei Äquivalenz ein Steuersignal an den Zähler Z₂ und die Ablaufsteuerung abgibt.

Bei Antivalenz wird der Zähler Z₂ über die Ablaufsteuerung A zurückgesetzt. Diese steuert außerdem die Speicher SPA, SPZ und SPO sowie die Komparatoren K₁ und K₂ an. Nach jedem Vergleich werden die Daten aus dem Auffangspeicher SPA in den Zwischenspeicher übernommen. Nach viermaliger Äquivalenz wird der Inhalt des Zwischenspeichers SPZ mit dem Inhalt des ihm nachgeschalteten Ausgangsspeichers SPO über einen Komparator K₂ verglichen. Bei Äquivalenz wird der Zähler Z₂ zurückgesetzt, da sich die Eingangsinformationen I_{En} nicht geändert haben. Bei Antivalenz, haben sich die Eingangsinformationen geändert und folgender Vorgang läuft ab: Die Informationen werden vom Zwischenspeicher SPZ in den Ausgangsspeicher SPO übernommen und auf die dem Ausgangsspeicher SPO nachgeschalteten Treiberstufen übertragen, wo sie als bitparallele Ausgangsinformationen I_{An} zur Ansteuerung von Stellgliedern oder Logikschaltkreisen zur Verfügung stehen.

Ein Ausgang des Komparators K₂ und eine Steuerleitung der Ablaufsteuerung sind einer Kurzschlußerkennungsschaltung KS zugeführt, durch die nach ca. 35 ms nach der Datenausgabe des Ausgangsspeichers auf die Treiberstufen diese für ca. 10 ms lang auf Kurzschlußverhalten überprüft werden. Dazu werden die Kollektor-Emitterspannungen der aktiven Treiberstufen, die als Open-Kollektor-Transistoren mit den Anschlüssen TRA bzw. I_{An} ausgeführt sind, über eine Komparatorstufe viermal hintereinander abgefragt, um sicherzustellen, daß kein Störimpuls vorliegt.
Steht ein Kurzschlußsignal für ca. 10 ms an, wird der entsprechende Transistor gesperrt.
Der gesperrte Zustand bleibt gespeichert und kann nur durch Abschalten und nochmaliges Einschalten der Speisespannungsversorgungseinheit U_{stab}/POR durch ein sogenanntes "Power On Reset" wieder gelöscht werden, die in der gleichen Art wie die der Sendeeinrichtung ausgeführt ist.

Eine weitere Schutzmaßnahme für die Treiberstufen wird durch eine Sicherheitsprüfeinrichtung PR, die von einer Frequenzlage der Frequenzteilerstufe T_{E} angesteuert wird, vorgenommen.
Dadurch wird sichergestellt, daß bei einem Bruch oder Kurzschluß der Datenübertragungsstrecke Ü alle Treiberausgänge nach einer definierten Zeit von ca. 50 ms gesperrt werden. Der Störfall kann optisch oder akustisch angezeigt werden, wenn eine Eingangsinformation der Sendereinrichtung fest mit Bezugspotential auf einem logischen Low-Pegel liegt und der entsprechende Ausgang gemäß Figur 7 beschaltet wird.

Weitere Baugruppen der Empfängerschaltung sind drei Komparatoren K₃, K₄, K₅, deren Ausgangssignale auf die Treiberstufen einwirken.

Werden von den Ausgangsstufen beispielsweise Relais angesteuert, so können diese nach dem Einschalten für ca. 120 ms statisch angesteuert werden. In dieser Zeit findet auch die Kurzschlußprüfung der Ausgänge statt. Anschließend können die Ausgänge getaktet angesteuert werden, mit der Grundfrequenz des Oszillators der Empfängerschaltung f_{oE}, um die Verlustleistung in den Treiberstufen zu reduzieren. Die Betriebsart für statische oder getaktete Ansteuerung der Ausgänge kann durch den Anschlußpin T_{Aus} mit dem nichtinvertierenden Eingang des Komparators K₅ festgelegt werden, und die Ansteuerung erfolgt statisch, wenn T_{Aus} mit der Versorgungsspannung Uₛ verbunden wird. Verbindung mit Bezugspotential führt zu getakteter Ansteuerung.

Die nichtinvertierenden Eingänge der Komparatoren K₄ und K₃ sind miteinander verbunden und an den Anschluß LD herausgeführt.
Der Ausgang des Komparators K₄ ist mit dem Ausgang des Komparators K₅ verbunden.
Der Eingang LD fühlt die Spannung des Bordnetzes ab.

Ist der Spannungspegel der Bordspannung, der über einen Spannungsteiler am Anschluß LD zur Verfügung steht, unterhalb einer eingestellten Referenzspannung U_{Ref1}, welche am invertierenden Eingang des Komparators K₄ anliegt, wird über den Komparatorausgang von K₄ die getaktete Ansteuerung der Relais unterbunden.

Bei positiven Spannungsspitzen und hohen Störimpulsen werden die Treibertransistoren der Treiberstufen über den Ausgang des Komparators K₃, an dessen invertierendem Eingang die Referenzspannung U_{Ref2} liegt, in den leitenden Zustand geschaltet. Außerdem wird bei positiven Überspannungen jede Kurzschlußabfrage unterbunden.

Kaskadierung (Master-Slave-Betrieb) der Empfangseinrichtung:
Die Bestimmung von Master oder Slave wird durch Beschaltung des Programmierpins PP vorgenommen:
- Master:: PP an Us
- Allein:: PP offen
- Slave:: PP an Masse

In der Betriebsart Master wird der Oszillator OSZ_{E} am Pin O_{E} mit einem RC Glied beschaltet und der Taktausgang TA_{E} ist aktiv. Wird der Empfänger allein betrieben, ist TA_{E} gesperrt.

In der Betriebsart Slave ist der Oszillator gesperrt und muß vom Taktausgang des Masters angesteuert werden, der Taktausgang des Slaves ist gesperrt.

Datenerkennung: Der Master erkennt das Startbit und dekodiert die ersten 8 Informationsbits.
Der Slave erkennt ebenfalls das Startbit, dekodiert jedoch die zweiten 8 Informationsbits.

Bis auf die synchrone Taktsteuerung laufen die Funktionen bei Master und Slave unabhängig voneinander ab.

In Figur 5 ist eine Beschaltungsart der Sendeeinrichtung Sₒ dargestellt. Dabei erfolgt die Speisespannungsversorgung der Sendeeinrichtung über die Datenübertragungsstrecke Ü. Dazu wird der Widerstand Rₚ in Figur 1 durch die Diode Dₚ ersetzt, wobei die Kathode mit dem Anschluß-Pin U_{S} der Sendereinrichtung Sₒ und die Anode direkt mit der Datenübertragungsstrecke Ü verbunden werden.

Die in den Figuren 3 und 4 dargestellten Schaltungsblöcke sind vollständig monolithisch integrierbar.

## Patentansprüche

1. Schaltungsanordnung zur seriellen Datenübertragung mit einer Sendeeinrichtung (S) mit mehreren bitparallelen Eingangsinformationen (I_{En}), einer seriellen Datenübertragungsstrecke (Ü) und einer Empfangseinrichtung (E), über die die übertragenen Daten in bitparallele Ausgangsinformationen (I_{An}) zur Ansteuerung von Stellgliedern (St) oder Logikschaltkreisen entsprechend gewandelt werden, wobei auf der Datenübertragungsstrecke (Ü) die zu übertragenden Daten ein Datenwort (W) bilden, das sich aus einem Startimpuls (SI), mehreren Informationseinheiten entsprechend der Anzahl der bitparallelen Eingangsinformationen, die einen Datenblock (DB) bilden und einer definierten Datenpause (DP) zusammensetzt, dadurch gekennzeichnet, daß die Anzahl der bitparallelen Eingangs- und Ausgangsinformationen (I_{En}, I_{An}) durch Kaskadierung mehrerer gleichartiger Sende- bzw. Empfangseinrichtungen (Sₙ, Eₙ) erhöht ist, wobei bei synchroner Taktsteuerung jeweils eine Sende- und Empfangseinrichtung (Sₒ, Eₒ) als Masterstufe und die übrigen Sende- und Empfangseinrichtungen als Slavestufen mittels einer eingebauten Master-Slave-Programmierstufe (MS) dienen, derart, daß auf der Datenübertragungsstrecke (Ü) das Datenwort (W) durch sequentielles Aneinanderfügen einer entsprechenden erhöhten Anzahl Datenblöcke (DB) mit jeweils der gleichen Anzahl von Informationseinheiten pro Datenblock (DB) verändert wird, wobei Speicher (SPA, SPZ, SPO) für den Mehrfachvergleich die Datenübertragungssicherheit erhöhen.

2. Schaltungsanordnung nach Anspruch 1, dadurch gekennzeichnet, daß bei der Kaskadierung mehrerer gleichartiger Sende- bzw. Empfangseinrichtungen die Generierung des Datenwortes (W) auf der Datenübertragungsstrecke (Ü) eine Verkürzung der Datenpause oder Verlängerung des Datenwortes oder Erhöhung der Sendefrequenz zur Folge hat, und das sequentielle Aneinandersetzen der Datenblöcke über eine Kaskadierungsschaltung (KD) und einer extern programmierbaren Speichereinrichtung (MS) in der Sendeeinrichtung (S) erfolgt, wodurch die Reihenfolge der einzelnen Datenblöcke auf der Datenübertragungsstrecke (Ü) festgelegt wird und auf der Seite der Empfangseinrichtungen (E) über eine entsprechend programmierbare Speichereinrichtung (BA) für die gewählte Betriebsart die einzelnen Datenblöcke den entsprechend Empfangseinrichtungen (Eₙ) zugeordnet werden.

3. Schaltungsanordnung nach Anspruch 1 oder 2, dadurch gekennzeichnet, daß die Datenausgabe der Sendeeinrichtung (S) auf der Datenübertragungsstrecke (Ü) über eine Gegentaktendstufe (GT) mit einer Strombegrenzung erfolgt.

4. Schaltungsanordnung nach einem der vorangehenden Ansprüche, dadurch gekennzeichnet, daß in der Empfangseinrichtung (E) über eine Ablaufsteuerung (A), einen Auffangspeicher (SPA), einen nachgeschalteten Zwischenspeicher (SPZ), dem ein Ausgangsspeicher (SPO) nachgeschaltet ist, einem ersten Komparator (K₁), der den Inhalt von Aufrangspeicher (SPA) mit dem Inhalt des Zwischenspeichers (SPZ) vergleicht und einem zweiten Komparator (K₂), der den Inhalt des Zwischenspeichers (SPZ) mit dem Inhalt des Ausgangsspeichers (SPO) vergleicht und einem Zähler (Z₂) die Übertragungssicherheit von Sendeeinrichtung (S) und Datenübertragungsstrecke (Ü) gegenüber Störeinflüssen erhöht wird durch mehrmaliges Abfragen derselben Eingangsinformationen (I_{En}) und anschließendem Vergleich des empfangenen Bit-Musters in den Komparatoren (K₁, K₂) mit anschließender Inkrementierung im Zähler (Z₂) bei Äquivalenz, bis eine definierte Sollzahl erreicht ist, oder durch Zurücksetzen des Zählers (Z₂) bei Antivalenz und erneuter Abfragung der Eingangsinformationen (I_{En}).

5. Schaltungsanordnung nach einem der vorangehenden Ansprüche, dadurch gekennzeichnet, daß bei Kurzschluß oder Bruch der Datenübertragungsstrecke (Ü) in der Empfangseinrichtung (E) alle Treiberstufen (Tr) der bitparallelen Ausgänge nach einer definierten Ansprechzeit gesperrt werden.

6. Schaltungsanordnung nach einem der vorangehenden Ansprüche, dadurch gekennzeichnet, daß die Datenübertragungsstrecke (Ü) aus einer elektrischen Verbindungsleitung oder einer senderseitigen optoelektronischen Sendeeinrichtung, einer Glasfaser und einer empfängerseitigen optoelektronischen Empfangseinheit besteht.

7. Schaltungsanordnung nach einem der vorangehenden Ansprüche, dadurch gekennzeichnet, daß eine Unterbrechung der Datenübertragungsstrecke (Ü) optisch über eine Leuchtdiode (DK) oder akustisch über eine elektroakustische Wandlereinheit zur Anzeige gebracht wird, indem eine der bitparallelen Eingangsinformationen (I_{En}) konstant auf Bezugspotential eingestellt bleibt und in der zugeordneten bitparallelen Treiberstufe die Leuchtdiode oder elektroakustische Wandlereinheit angeschlossen ist.

8. Schaltungsanordnung nach einem der vorangehenden Ansprüche, dadurch gekennzeichnet, daß die Speisespannungsversorgung der Sendereinrichtung gesondert oder über die Datenübertragungsstrecke (Ü) erfolgt.

9. Schaltungsanordnung nach einem der vorangehenden Ansprüche, dadurch gekennzeichnet, daß die bitparallelen Treiberstufen (Tr) der Empfangseinrichtung (E) bei hohen schädlichen Spannungsspitzen der Versorgungsspannung in den leitenden Zustand geschaltet werden.

10. Schaltungsanordnung nach einem der vorangehenden Ansprüche, dadurch gekennzeichnet, daß die bitparallelen Ausgangsinformationseinheiten (I_{An}) bei der Ansteuerung von Relais als Endverbraucher wahlweise statisch oder getaktet angesteuert werden zur Minimierung der Verlustleistung.

11. Schaltungsanordnung nach einem der vorangehenden Ansprüche, dadurch gekennzeichnet, daß die bitparallelen Treiberstufen der Empfangseinrichtung (E) durch mehrmaliges aufeinanderfolgendes Abfragen der Kollektor-Emitter Spannungen auf Kurzschlußverhalten der angeschlossenen Last überprüft werden, in einem Zeitrahmen, in dem in der Empfangseinrichtung (E) die Treiberstufen (Tr) in den leitenden Zustand geschaltet werden.

12. Schaltungsanordnung nach einem der vorangehenden Ansprüche, gekennzeichnet durch die Verwendung in der Kraftfahrzeug-Elektronik.

## Claims

1. Circuit arrangement for serial data transmission including a transmitting device (S) having a plurality of parallel bit items of input information (I_{En}), a serial data transmission path (Ü) and a receiving device (E) by means of which the transmitted data are converted into corresponding parallel bit items of output information (I_{An}) for the control of adjusting members (St) or logic circuits, wherein, on the data transmission path (Ü), the data to be transmitted form a data word (W) which is made up of a start pulse (SI), a plurality of information units corresponding to the number of the parallel bit items of input information which form a data block (DB) and a defined data pause (DP), characterised in that, the number of the parallel bit items of input and output information (I_{En}, I_{An}) is increased by cascading a plurality of transmitting or receiving devices (Sₙ, Eₙ) of the same kind whereby, at any one time, under synchronous clock control, one transmitting device and one receiving device (Sₒ, Eₒ) serve as master stage and the remaining transmitting and receiving devices as slave stages by means of an inbuilt master-slave programming stage (MS), in such a way that, on the data transmission path (Ü), the data word (W) is modified by the joining together sequentially of a correspondingly increased number of data blocks (DB), respectively having the same number of information units per data block (DB), whereby stores (SPA, SPZ, SPO) for the multiple comparison increase the security of the data transmission.

2. Circuit arrangement in accordance with Claim 1, characterized in that, by the cascading of a plurality of transmitting and receiving devices of the same kind, the generation of the data word (W) on the data transmission path (Ü) has the consequence of a shortening of the data pause or lengthening of the data word or increasing of the transmission frequency, and the joining together sequentially of the data blocks results from a cascading circuit (KD) and an externally programmable memory device (MS) in the transmitting device (S), whereby the sequence of the individual data blocks on the data transmission path (Ü) is established and, at the receiving devices (E) end, the individual data blocks are assigned to the corresponding receiving devices (Eₙ) by a corresponding programmable memory device (BA).

3. Circuit arrangement in accordance with Claim 1 or 2, characterised in that, the data output of the transmitting device (S) onto the data transmission path (Ü) is effected by a push-pull output stage (GT) having a current limiter.

4. Circuit arrangement in accordance with any of the preceding Claims, characterised in that, by means of a sequence controller (A) in the receiving device (E), a latch (SPA), a downstream buffer store (SPZ) to which an output store (SPO) is connected downstream, a first comparator (K₁), which compares the content of the latch (SPA) with the content of the buffer store (SPZ) and a second comparator (K₂), which compares the content of the buffer store (SPZ) with the content of the output store (SPO) and a counter (Z₂), the security of transmission of transmitting device (S) and data transmission path (Ü) vis a vis disturbances is improved by repeated interrogation of the same items of input information (I_{En}) and subsequent comparison of the received bit pattern in the comparators (K₁, K₂) with subsequent incrementing of the counter (Z₂) upon equivalence until a defined desired number is reached, or by resetting the counter (Z₂) upon non-equivalence and renewed interrogation of the items of input information (I_{En}).

5. Circuit arrangement in accordance with any of the preceding Claims, characterised in that, upon short circuit or interruption of the data transmission path (Ü), in the receiving device (E), all the driver stages (Tr) of the parallel bit outputs are blocked after a defined response time.

6. Circuit arrangement in accordance with any of the preceding Claims, characterised in that, the data transmission path (Ü) consists of an electrical connection line or a a glass fibre having an opto-electric transmitting device at the transmitting end and an opto-electric receiving unit at the receiving end.

7. Circuit arrangement in accordance with any of the preceding Claims, characterised in that, an interruption of the data transmission path (Ü) is indicated optically by a light emitting diode (DK) or acoustically by an electro acoustic transducer unit, in that, one of the parallel bit items of input information (I_{En}) remains constantly set to reference potential and, in the assigned parallel bit driver stage, the light emitting diode or electro acoustic transducer unit is connected-up.

8. Circuit arrangement in accordance with any of the preceding Claims, characterised in that, the feed voltage supply of the transmitting device is effected separately or via the data transmission path (Ü).

9. Circuit arrangement in accordance with any of the preceding Claims, characterised in that, the parallel bit driver stages (Tr) of the receiving device (E) are switched into the conductive state for large damage-causing peak voltages of the supply voltage.

10. Circuit arrangement in accordance with any of the preceding Claims, characterised in that, the parallel bit output information units (I_{An}) when used for the control of relays as end-users are selectively controlled statically or clock pulsed for minimisation of the power loss.

11. Circuit arrangement in accordance with any of the preceding Claims, characterised in that, the parallel bit driver stages of the receiving device (E) are tested for short circuit condition of the load connected thereto by repeated successive interrogation of the collector emitter voltages during a time frame in which the driver stages (Tr) in the receiving device (E) are switched into the conductive state.

12. Circuit arrangement in accordance with any of the preceding Claims, characterised by the use in the motor vehicle electronics field.

## Revendications

1. Circuit pour la transmission sérielle de données, comprenant un dispositif d'émission (S) présentant plusieurs informations d'entrée (I_{En}) en parallèle par bit, une voie de transmission sérielle de données (Ü) et un dispositif de réception (E) par lequel les données transmises sont converties de façon appropriée en informations de sortie (I_{An}) en parallèle par bit pour la commande d'organes d'actionnement (St) ou de circuits logiques, les données à transmettre formant sur la voie de transmission (Ü) un mot de données (W) qui se compose d'une impulsion de départ (SI), plusieurs unités d'information correspondant au nombre des informations d'entrée en parallèle par bit, qui constituent un bloc de données (DB), ainsi que d'une pause ou absence de données (DP) définie, caractérisé en ce que le nombre des informations d'entrée et de sortie (I_{En}, Iₐₙ) en parallèle par bit est accru par la mise en cascade de plusieurs dispositifs d'émission ou de réception (Sₙ, Eₙ) de même type, dans une disposition selon laquelle, avec une commande rythmée synchrone, un dispositif d'émission et un dispositif de réception (Sₒ, Eₒ) servent chaque fois d'étage mâitre et les autres dispositifs d'émission et de réception servent d'étages esclaves, à l'aide d'un étage de programmation maître-esclave (MS) incorporé, de telle sorte que sur la voie de transmission de données (Ü), le mot de données (W) est changé par assemblage séquentiel d'un nombre accru correspondant de blocs de données (DB) avec chaque fois le même nombre d'unités d'information par bloc de données (DB), la sûreté de transmission des données étant accrue par des mémoires (SPA, SPZ, SPO) pour la comparaison multiple.

2. Circuit selon la revendication 1, caractérisé en ce que, par la mise en cascade de plusieurs dispositifs d'émission ou de réception de même type, la génération du mot de données (W) sur la voie de transmission de données (Ü) provoque un raccourcissement de l'absence de données ou un prolongement du mot de données, ou encore une augmentation de la fréquence d'émission, et la juxtaposition séquentielle des blocs de données s'effectue dans le dispositif d'émission (S) à l'aide d'un circuit de mise en cascade (KD) et d'un dispositif de mémorisation (MS) programmable de l'extérieur, ce qui fixe l'ordre de succesion des différents blocs de données sur la voie de transmission de données (Ü) ainsi que, du côté des dispositifs de réception (E), la coordination des différents blocs de données aux dispositifs de réception (Eₙ) correspondants à l'aide d'un dispositif de mémorisation (BA) programmable en conséquence pour le mode de fonctionnement choisi.

3. Circuit selon la revendication 1 ou 2, caractérisé en ce que la délivrance des données par le dispositif d'émission (S) sur la voie de transmission de données (Ü) s'effectue à travers un étage final symétrique (GT) comportant une limitation de courant.

4. Circuit selon une des revendications précédentes, caractérisé en ce que, dans le dispositif de réception (E), à l'aide d'une commande séquentielle (A), d'une mémoire collectrice (SPA), d'une mémoire intermédiaire (SPZ) prévue à la suite et qui est elle-même suivie d'une mémoire de sortie (SPO), d'un premier comparateur (K₁) qui compare le contenu de la mémoire collectrice (SPA) avec le contenu de la mémoire intermédiaire (SPZ) et d'un deuxième comparateur (K₂) qui compare le contenu de la mémoire intermédiaire (SPZ) avec le contenu de la mémoire de sortie (SPO), ainsi que d'un compteur (Z₂), la sûreté de transmission du dispositif d'émission (S) et de la voie de transmission de données (Ü) à l'égard d'influences perturbatrices est accrue par l'interrogation à plusieurs reprises des mêmes informations d'entrée (I_{En}) et la comparaison consécutive de la configuration binaire reçue dans les comparateurs (K₁, K₂), suivie d'une incrémentation du compteur (Z₂) en cas d'équivalence, jusqu'à ce que soit obtenu un nombre prescrit défini, ou par la remise à zéro du compteur (Z₂) en cas de non-équivalence et nouvelle interrogation des informations d'entrée (I_{En}).

5. Circuit selon une des revendications précédentes, caractérisé en ce que, en cas de court-circuit ou de rupture de la voie de transmission de données (Ü), tous les étages d'attaque (Tr) des sorties en parallèle par bit du dispositif de réception (E) sont bloqués après un temps de réponse défini.

6. Circuit selon une des revendications précédentes, caractérisé en ce que la voie de transmission de données (Ü) est formée par une ligne de liaison électrique ou par un dispositif d'émission optoélectronique côté émetteur, une fibre de verre et une unité de réception optoélectronique côté recepteur.

7. Circuit selon une des revendications précédentes, caractérisé en ce qu'une interruption de la voie de transmission de données (Ü) est affichée optiquement par une diode électroluminescente (DK) ou signalée acoustiquement par une unité de transduction électroacoustique, du fait que l'une des informations d'entrée (I_{En}) en parallèle par bit reste constamment ajustée au potentiel de référence et que la diode électroluminescente ou l'unité de transduction électroacoustique est connectée dans l'étage coordonné d'attaque en parallèle par bit.

8. Circuit selon une des revendications précédentes, caractérisé en ce que la fourniture de la tension d'alimentation au dispositif d'émission s'effectue séparément ou à travers de la voie de transmission de données (Ü).

9. Circuit selon une des revendications précédentes, caractérise en ce que les étages d'attaque (Tr) en parallèle par bit du dispositif de réception (E) sont commutés à l'état conducteur si la tension d'alimentation présente des pointes de tension élevées nuisibles.

10. Circuit selon une des revendications précédentes, caractérisé en ce que, en cas de commande de relais en tant que consommateurs finaux, les unités d'information de sortie (I_{An}), en parallèle par bit, sont commandées, au choix, statiquement ou de façon rythmée afin de réduire la puissance dissipée à un minimum.

11. Circuit selon une des revendications précédentes, caractérisé en ce que les étages d'attaque en parallèle par bit du dispositif de réception (E) sont contrôlés sur l'existence éventuelle d'un comportement de court-circuit de la charge raccordée par des interrogations successives des tensions collecteur-émetteur, le contrôle s'effectuant dans une trame ou fenêtre temporelle dans laquelle les étages d'attaque (Tr) du dispositif de réception (E) sont commutés à l'état conducteur.

12. Circuit selon une des revendications précédentes, caractérisé par son utilisation dans l'électronique pour véhicules automobiles.
